# EUROPÄISCHE PATENTSCHRIFT

(11) **EP 2 750 654 B1**
(45) Veröffentlichungstag und Bekanntmachung des Hinweises auf die Patenterteilung: **17.05.2017**
(21) Anmeldenummer: 12775604.7
(22) Anmeldetag: 29.08.2012
(51) Int. Cl.: A61H 3/06, B25G 1/04, F16M 11/38

(54) **STABFÖRMIGE STRUKTUR**
ROD-SHAPED STRUCTURE
STRUCTURE EN FORME DE BÂTONNET

(30) Priorität: 02.09.2011 DE 202011105272 U
(43) Veröffentlichungstag der Anmeldung: 09.07.2014
(73) Patentinhaber: Mosler, Lüder, 37115 Duderstadt (DE); Stuntebeck, Tobias, 30175 Hannover (DE); Müller, André, 37115 Duderstadt (DE)
(72) Erfinder: Mosler, Lüder, 37115 Duderstadt (DE); Stuntebeck, Tobias, 30175 Hannover (DE); Müller, André, 37115 Duderstadt (DE)
(74) Vertreter: Lins, Edgar
(86) Internationale Anmeldenummer: PCT/DE2012/000876
(87) Internationale Veröffentlichungsnummer: WO 2013/029596

(56) Entgegenhaltungen:
- EP-A2- 0 828 044
- US-A- 3 635 233
- US-A1- 2007 283 991

## Beschreibung

Die Erfindung betrifft eine stabförmige Struktur mit mehreren, in einer Stablängsachse angeordneten rohrförmigen Segmenten, die mit einer zentralen Spannseele zu einem im Betrieb formstabilen Stab verspannbar sind, mit Verbindungsstücken zur Verbindung von Segmenten im verspannten Zustand und mit einer Überlastsicherung, durch die der Stab unter Knickung nachgibt, wenn auf den Stab starke Biegemomente wirken.

Die Erfindung betrifft insbesondere Taststäbe für Sehbehinderte. Stabförmige Strukturen mit einer Überlastsicherung sind aber auch in anderen Bereichen der Technik vorteilhaft, beispielsweise bei Werkzeugriffen, Stativen oder prothetischen oder orthetischen Komponenten.

Die Überlastsicherung verhindert bei Taststäben für Sehbehinderte, dass diese durch unvorhersehbare Hindernisse brechen. In der Regel sind Sehbehinderte gezwungen, einen Ersatzstab bei sich zu führen.

Taststäbe für Sehbehinderte bestehen in der Regel aus mehreren rohrförmigen Segmenten aus Faserverbund oder Leichtmetall, die mit kurzen Verbindungsstücken verbunden sind. Eine durchgehende, meist elastische Spannseele hält diese Segmente im Betrieb zusammen. Nach einem Auseinanderziehen der Segmente kann der Stab zusammengelegt werden. Um die Umgebung präzise erfassen zu können, ist es erforderlich, dass der Stab im Betrieb formstabil ist.

Durch Verschleiß lässt die Präzision der Passungen zwischen den Verbindungsstücken und den Segmenten nach, wodurch sich die Biegesteifigkeit und damit die Tastsicherheit des Stabes verschlechtert. Es ist daher bekannt, Taststäbe statt mit einer zylindrischen Passung zwischen den Segmenten mit einer konischen Passung auszustatten. Die Steigung der Konen ist jedoch so klein, dass bei Überlastung die Verbindung nicht nachgibt. Wäre der Konus so ausgebildet, dass er nachgeben könnte, wären sehr hohe Kräfte zum Verspannen des Stabes erforderlich, damit der Stab im Betrieb nicht ungewollt abknickt. Das Aufbringen hoher Kräfte würde jedoch erhebliche Übersetzungen erfordern und die Anforderungen an die Konstruktion und deren Festigkeit erheblich erhöhen.

Durch US 2007/283991 A1 ist eine mehrteilige zusammenlegbare Vorrichtung bekannt, die aus einzelnen rohrförmigen Teilen besteht, die mit einer innenliegenden seilförmigen Spannvorrichtung miteinander fest verbunden werden können. Die Grenzfläche von zwei aneinander liegenden rohrförmigen Teilen sind im Wesentlichen komplementär ausgestattet und können insbesondere halbkugelförmig gestaltet sein. Beim Aufbau einer Zugkraft durch die Spannvorrichtung werden die einzelnen Teile fest aufeinander gezogen und bilden die gewünschte Form der Vorrichtung. Zum Zusammenlegen wird die Spannvorrichtung gelöst, sodass die Teile voneinander entfernbar und aufeinander legbar sind. Eine Überlastsicherung durch die die Struktur unter Knickung nachgibt, wenn ein starkes Biegemoment einwirkt, ist weder offenbart noch für die beschriebenen Konstruktionen sinnvoll.

EP 0 828 044 A2 offenbart eine portable Struktur, die ebenfalls aus mehreren rohrförmigen Einzelteilen besteht, die durch ein flexibles Band verbindbar sind und in einer teleskopischen Steckverbindung gehalten werden. Aufgrund der Steckverbindung der Rohre in entsprechenden Aufnahmerohren einer Eckverbindung ist eine Überlastsicherung weder realisierbar noch sinnvoll.

Der Erfindung liegt das Problem zugrunde, eine formstabile Verbindung zwischen den Segmenten eines Stabes zu schaffen, sodass dieser unter Knickung dann nachgibt, wenn auf den Stab starke Biegemomente einwirken, der jedoch mit mäßigen Kräften zur Verspannung der Segmente gegeneinander auskommt.

Zur Lösung dieser Aufgabe ist erfindungsgemäß eine stabförmige Struktur der eingangs erwähnten Art dadurch gekennzeichnet, dass die Verbindungsstücke Abgleitflächen aufweisen, die bei einer Momentenbelastung quer zum Stab gegen eine Federvorspannung der Spannseele eine axiale Verschiebung und eine Drehbewegung zwischen den Segmenten um einen mit Abstand von der Spannseele liegenden Momentandrehpol bewirken, wobei die Gleitflächen so gekrümmt sind, dass an den Verbindungsstücken gegenüberliegende Abgleitflächen jeweils Radien um denselben Momentandrehpol aufweisen.

Die Segmente des teilbaren Stabs sind zu ihrer Verbindung mit Verbindungsstücken versehen, die im Betriebszustand des Stabes ineinandergreifen, sodass eine formschlüssige Verbindung der Segmente entsteht. Eine Seele, die den Stab der Länge nach durchzieht, sorgt durch ihre Spannung für eine feste Verbindung der Verbindungselemente und somit der Segmente und des gesamten Stabes.

Die Verbindungsstücke sind so geformt, dass sie aneinander abgleiten können, wenn auf den Stab starke Biegemomente wirken, sodass der Stab unter Knickung nachgibt. Dabei ist die Spannseele des Stabes gezwungen, sich zu verlängern oder elastisch nachzugeben.

Das Auslösemoment für das Abknicken des Stabes bestimmt sich aus der Vorspannung der Spannseele und dem wirksamen Hebel. Letzterer wiederum bestimmt sich aus dem Abstand der Spannseele von dem Momentandrehpol der Drehbewegung. Um bei einem gegebenen Auslösemoment die Vorspannkraft der Seele in einem geeigneten Bereich zu halten, muss sich der Momentandrehpol dieser Abgleitbewegung in einem nennenswerten Abstand von der Lage der Seele befinden, die in der Regel in der Stablängsachse verläuft. Ist der Stab schlank, entsteht die Notwendigkeit, den Momentandrehpol außerhalb der Stabgeometrie anzuordnen. Der Momentandrehpol kann fest, aber auch als Funktion des Knickwinkels veränderlich sein. Letzteres ist sinnvoll, wenn der Momentenverlauf zunehmend oder abnehmend gewünscht ist. In Verbindung mit einer Federvorspannung der Seele, die in Abhängigkeit vom Knickwinkel zunehmen wird, können geeignete Momentenverläufe generiert werden.

Erfindungsgemäß sind die Gleitflächen so gekrümmt, dass an den Verbindungsstücken gegenüberliegende Gleitflächen jeweils Radien um denselben Momentandrehpol beschreiben.

Um keine Richtungsabhängigkeit des Auslösemoments zu erzeugen, ist der Momentandrehpol in seiner Lage am Umfang des Stabes zweckmäßigerwiese nicht fix, sondern bestimmt sich durch das auftretende Moment selbst. Mögliche Orte des Momentandrehpols umschließen den Stab somit ringförmig.

Diese Ringform kann rotationssymmetrisch sein, was im Sinne einer einfachen Herstellung ist. Wird aber eine verdrehsichere, exakte Positionierung der Segmente zueinander in der Längsachse gewünscht, besteht die Möglichkeit, den Abstand der Gleitflächen zur Mittelachse über den Umfang zu modulieren. Die Querschnitte der Abgleitflächen sind dann nicht kreisförmig, sondern können verschiedene, rotationssymmetrische oder -unsymmetrische Formen annehmen.

Um die Überlasteinrichtung in Betrieb zu nehmen, müssen die Segmente zueinander orientiert und die Spannseele gespannt werden. Bei einem Stab aus mehreren Segmenten bietet es sich an, das Strecken zweier Segmente aus der gefalteten Stellung in die gerade Stellung zur Spannung der Seele zu verwenden. Vorzugsweise ist eins der Segmente das griffseitige Segment, das auch den Griff selbst darstellen kann. Die Segmente sind mit einem Gelenk zu verbinden und eine Passage für die Spannseele vorzusehen, sodass diese beim Falten des Stabes durch die Drehachse hindurch bewegt werden kann und im gefalteten Zustand eine kürzere Strecke einnimmt als im gestreckten Zustand.

Befindet sich der Drehpunkt nahe dem Verlauf der Spannseele, entspannt sich diese, sobald die Segmente aus der gestreckten Lage bewegt werden. Da dieses im Betrieb unerwünscht sein kann, ist gegen diese Bewegung eine zusätzliche Arretierung sinnvoll. Diese kann durch jede lösbare form- oder reibschlüssige Verbindung zwischen den Segmenten gebildet werden.

Eine natürliche Arretierung ergibt sich wiederum, wenn der Drehpunkt außerhalb der Lage der Spannseele in Beugerichtung des Stabes verschoben wird, wodurch die Spannung der Spannseele zunimmt, sobald die Segmente aus der gestreckten Lage bewegt werden. Hierdurch entstehen Rückstellkräfte, die den Stab in die gestreckte Form zurückführen. Erst wenn die Lage der Spannseele durch den Drehpunkt verläuft, kommen die Rückstellkräfte zum Erliegen, sodass die die Segmente zusammenhaltende Spannung der Spannseele aufgehoben ist und die stabförmige Struktur durch gegenseitiges Abknicken der Segmente zusammengefaltet werden kann.

Die Erfindung soll im Folgenden anhand von in der Zeichnung dargestellten Ausführungsbeispielen näher erläutert werden. Es zeigen:
- Figur 1a: eine geometrische Auslegung der Verbindungsstücke zweier Segmente im gestreckten Zustand;
- Figur 1b: das Abknicken der in Figur 1a dargestellten Segmente bei einer Einwirkung eines Moments quer zur Längsachse der stabförmigen Struktur;
- Figur 2a: ein erstes Ausführungsbeispiel für eine ungleichförmige Beabstandung der Gleitflächen von der Stablängsachse zur Erzielung einer Verdrehsicherheit;
- Figur 2b: ein weiteres Ausführungsbeispiel für eine ungleichförmige Beabstandung der Gleitflächen von der Stablängsachse;
- Figur 3a: einen Spannmechanismus für die Spannseele in einem Griffsegment im durch Streckung gespannten Zustand;
- Figur 3b: das Abknicken des Griffsegments von einem folgenden Segment zur Entspannung der Spannseele;
- Figur 3c: Griffsegment und nächstes Segment im zusammengeklappten Zustand;
- Figur 4: eine schematische Darstellung einer aus zwei Segmenten und einem Griffsegment gebildeten Taststockes beim Zusammenklappen.

Aus Figur 1 geht die Ausbildung von Gleitflächen 7, 7' von Verbindungsstücken 1, 2, die je einstückig mit Stabsegment ausgebildet sind, hervor. Die Gleitflächen 7, 7' sind entsprechend einer Gleitkontur geformt, die durch Radien 5, 6 um einen Momentandrehpol 4 bestimmt ist. In einer bevorzugten Ausführungsform ist der Momentandrehpol in einem konstanten Abstand von der Stablängsachse positioniert, in der eine Spannseele 3 verläuft. Aufgrund des Abstands des Momentandrehpols von der Stablängsachse fallen die Gleitflächen größer aus und weisen weniger Verschleiß auf. In dem in Figur 1 a dargestellten Zustand bilden die Gleitflächen 7, 7' die Oberflächen eines mit der Gleitkontur versehenen Zapfens und einen komplementär geformten Zapfen in dem Verbindungsstück 1 und eine komplementär zu der Zapfenoberfläche geformte Oberfläche in der Aufnahme des Verbindungsstücks 2.

Figur 1 b verdeutlicht, dass bei Einwirkung eines Moments quer zur Längsachse der Zapfen des Verbindungsstücks 1 aus der zugehörigen Aufnahme herausgedreht wird, wobei eine axiale Verschiebung die Ausweichbewegung in Form einer Drehbewegung durch Abgleiten der Gleitflächen 7, 7' ermöglicht. In Figur 1 b greift das quer zur Längsachse gerichtete Moment in der Zeichenebene von oben ein, sodass das Abgleiten und Drehen um den Momentandrehpunkt 4 durch die in Figur 1 b unten eingezeichneten Gleitflächen 7, 7' erfolgt.

In dem dargestellten Ausführungsbeispiel sind die gegenüberliegenden (oben liegenden) Gleitflächen so ausgebildet, dass sie den Radius 6 um denselben Momentandrehpunkt 4 bilden, sodass bei der Drehbewegung durch das gegenseitige Abgleiten der unten befindlichen Gleitfläche 7, 7' (am Fuße des Zapfens des Verbindungsstücks 1 bzw. am offenen Ende der Aufnahme des Verbindungsstück 2) auch die Gleitflächen der gegenüberliegenden Seite aneinander abgleiten, sodass eine vollständig geführte Drehbewegung erfolgt. Die Führung an den in Figur 1 b oberen Gleitflächen 7, 7' ist jedoch nicht zwingend erforderlich, allerdings vorteilhaft. Für die Führung des Zapfens ist es ferner nicht zwingend erforderlich, dass dieser über seine gesamte Oberfläche an der Gleitfläche 7' des Verbindungsstücks 2 anliegt. Er kann durchaus mit einer Auskehlung o. ä. ausgebildet sein und dennoch an beiden gegenüberliegenden Seiten geführt werden.

Ist eine Verdrehsicherung um die Längsachse oder eine eindeutige Orientierung der Segmente zueinander nicht erforderlich, ist es günstig, die Gleitflächen 7, 7' rotationssymmetrisch um die Längsachse, also als Drehkontur, anzuordnen. Ist eine feste Orientierung der Segmente zueinander gewünscht, etwa weil der Stab Zusatzeinrichtungen trägt, kann diese über ungleichmäßige Abstände der Abgleitkontur von der Mittelachse erreicht werden. Hierbei kann entweder die Kontur konstant bleiben, wodurch aber der Abstand des virtuellen Drehpunkts von der Stablängsachse über den Umfang moduliert würde, oder der virtuelle Drehpunkt wird mit konstantem Abstand zur Stablängsachse definiert, wodurch die Radien der Abgleitkontur über den Umfang moduliert werden müssten.

Figur 2 zeigt zwei mögliche Ausführungsformen in der Ansicht der Stablängsachse. Die dabei sichtbaren Konturen 9, 9' stellen den Verlauf des tangentialen Übergangs zwischen den Radien der Gleitflächen 7, 7' dar. In Figur 2a nimmt die sichtbare Kontur einen elliptischen Verlauf an. In Figur 2b ist ein Verlauf gewählt, der aufgrund seiner Form nur eine einzige Orientierung der Segmente zueinander bezüglich der Längsachse zulässt.

In Figur 3 ist eine gelenkige Verbindung zweier Segmente dargestellt, die für die Spannfunktion der Spannseele 3 sorgt. Das letzte Stabsegment ist hier als Griff 10 mit einem Stabsegment 2 am Drehpunkt 13 gelenkig verbunden. Die Spannseele 3 ist mit einer Feder 11 an einem Lagerblock 12 befestigt. Die Feder 11 ermöglicht ein Nachgeben der Spannseele 3 unter Vergrößerung der Spannkräfte, wie sie beim Abknicken zweier Segmente mit den Verbindungsstücken 1, 2 gemäß Figur 1 erfolgt. Wird in Figur 3a das Stabsegment 2 gegenüber dem Griff 10 angewinkelt, verlängert sich zunächst die Feder und es entstehen erhöhte Rückstellkräfte, die den Stab in die gestreckte Stellung zurückführen wollen. Wird das Stabsegment 2 gegenüber dem Griff 10 weit angewinkelt, lassen ab dem Zeitpunkt, zu dem die Seele 3 den Drehpunkt 13 passiert, die Spannkräfte in der Seele 3 wieder nach. Diese Kräfte unterstützen nun aufgrund ihrer Lage zum Drehpunkt 13 die weitere Winkelbewegung. Es ist somit ersichtlich, dass der Drehpunkt 13 nicht als durchgängige Achse konzipiert werden kann, weil eine Passage der Seele 3 am Drehpunkt 13 vorbei möglich sein muss. Der Abstand des Lagerbocks 12 vom Segment 2 aus gesehen hinter dem Drehpunkt 13 bestimmt, inwieweit die Seele 3 im gefalteten Zustand entspannt wird, wodurch auch ein Zusammenfalten der Segment mit den Verbindungsstücken 1, 2 ermöglicht wird.

Die Befestigung der Feder 11 zwischen Seele 3 und Lagerbock 12 ist beispielhaft dargestellt. Natürlich kann die Feder an irgendeinem Ort entlang des Verlaufs der Seele 3 untergebracht werden. Bei Verwendung eines geeigneten Materials ist auch eine Elastizität der Seele 3 selbst als Feder denkbar. Geeignet sind hier Kunststoffmaterialien, wie Polyamid, aber auch Metalle mit besonderem Dehnvermögen, wie etwa Nitinol. Zur Einstellung der Vorspannung ist es sinnvoll, ein Ende der Seele 3 mit einem Gewindestück zu versehen, das dann mittels einer Aufnahme mit Gewinde oder einer Mutter die Einstellung der nutzbaren Länge der Seele 3 ermöglichst. Alternativ kann ein Auflager der Spannseele 3 verstellbar sein, etwa durch eine hohlgebohrte Schraube, die von der Spannseele 3 durchlaufen wird und am Ende diese axial fixiert.

Figur 4 zeigt einen Taststab, der aus dem Griffsegment 10 und zwei Segmenten 1, 2 (einstückig mit den Verbindungsstücken 1, 2) besteht. Am freien Ende des Segments 1 befindet sich eine kugelförmige Tastspitze 14 die ein Einhaken des Taststabs in Hindernissen vermeiden hilft. Im gestreckten Zustand des Taststabs ist die Spannseele 3 gespannt und die Segmente 1, 2, 10 werden formstabil aneinander gehalten. Durch das Abknicken des Griffsegments 10 von dem benachbarten Segment wird die Spannseele 3 entspannt, sodass der Taststab gemäß Figur 4 zusammenfaltbar ist, bis die Segmente 1, 2, 10 aneinander anliegen und dadurch den geringstmöglichen Platzbedarf haben.

Es ist erkennbar, die Sicherheitsfunktion nur zwischen den Segmenten 1 und 2 durch die Abgleitflächen 7, 7' realisiert ist, während die Verbindung zwischen Griffsegment 10 und Segment 2 über das feststehende Drehgelenk 13 erfolgt, das ggf. gegen ein ungewolltes Abknicken mit herkömmlichen Sicherungseinrichtungen, die zum Einfalten des Taststabs entriegelt werden müssen, gesichert ist.

## Patentansprüche

1. Stabförmige Struktur mit mehreren, in einer Stablängsachse angeordneten rohrförmigen Segmenten, die mit einer zentralen Spannseele (3) zu einem im Betrieb formstabilen Stab verspannbar sind, mit Verbindungsstücken (1, 2) zur Verbindung von Segmenten im verspannten Zustand und mit einer Überlastsicherung, durch die der Stab unter Knickung nachgibt, wenn auf den Stab starke Biegemomente wirken, **dadurch gekennzeichnet, dass** die Verbindungsstücke (1, 2) Abgleitflächen (7, 7') aufweisen, die bei einer Momentenbelastung quer zum Stab gegen eine Federvorspannung der Spannseele (3) eine axiale Verschiebung und eine Drehbewegung zwischen den Segmenten um einen mit Abstand von der Spannseele (3) liegenden Momentandrehpol (4) bewirken, wobei die Gleitflächen (7, 7') so gekrümmt sind, dass an den Verbindungsstücken (1, 2) gegenüberliegende Abgleitflächen (7, 7') jeweils Radien um denselben Momentandrehpol (4) aufweisen.

2. Stabförmige Struktur nach Anspruch 1, **dadurch gekennzeichnet, dass** der Momentandrehpol (4) für die Abgleitbewegung außerhalb der Stabgeometrie angeordnet ist.

3. Stabförmige Struktur nach Anspruch 1 oder 2, **dadurch gekennzeichnet, dass** die den Momentandrehpol (4) bestimmenden Gleitflächen (7, 7') der Verbindungsstücke (1, 2) konkav und konvex gekrümmte Abschnitte aufweisen, wobei die konkaven Flächen des einen Verbindungsstücks (1) mit den entsprechenden konvexen Flächen des andren Verbindungsstücks (2) korrespondieren und an diesen abgleiten.

4. Stabförmige Struktur nach einem der Ansprüche 1 bis 3, **dadurch gekennzeichnet, dass** die Abgleitflächen (7, 7') der Verbindungsstücke (1, 2) rotationssymmetrisch um die Stablängsachse angeordnet sind.

5. Stabförmige Struktur nach einem der Ansprüche 1 bis 3, **dadurch gekennzeichnet, dass** die Abgleitflächen (7, 7') der Verbindungsstücke (1, 2) mit ungleichem Abstand um die Stablängsachse angeordnet sind.

6. Stabförmige Struktur nach einem der Ansprüche 1 bis 5, **dadurch gekennzeichnet, dass** die Spannseele (3) mittels einer Feder (11) nachgiebig gestaltet ist.

7. Stabförmige Struktur nach einem der Ansprüche 1 bis 6, **dadurch gekennzeichnet, dass** die Spannseele (3) aufgrund ihrer eigenen Elastizität nachgiebig gestaltet ist.

## Claims

1. Rod-like structure having a plurality of tubular segments which are arranged along a longitudinal rod axis and can be braced with a central tensioning core (3) to form a rod which is dimensionally stable during operation, having connecting pieces (1, 2) for connecting segments in the braced state, and having an overload-prevention means, by way of which the rod kinks with bending action when subjected to pronounced bending moments, **characterized in that** the connecting pieces (1, 2) have sliding surfaces (7, 7') which, in the case of moment loading in the direction transverse to the rod and counter to spring pretensioning of the tensioning core (3), give rise to axial displacement and rotary movement between the segments about a current centre of rotation (4) spaced apart from the tensioning core (3), wherein the sliding surfaces (7, 7') are curved such that opposite sliding surfaces (7, 7') on the connecting pieces (1, 2) each have radii around the same current centre of rotation (4).

2. Rod-like structure according to Claim 1, **characterized in that** the current centre of rotation (4) for the sliding movement is arranged outside the rod geometry.

3. Rod-like structure according to Claim 1 or 2, **characterized in that** the sliding surfaces (7, 7') of the connecting pieces (1, 2), said sliding surfaces defining the current centre of rotation (4), have concavely and convexly curved portions, wherein the concave surfaces of the one connecting piece (1) correspond with the respective convex surfaces of the other connecting piece (2) and slide thereon.

4. Rod-like structure according to one of Claims 1 to 3, **characterized in that** the sliding surfaces (7, 7') of the connecting pieces (1, 2) are arranged in a rotationally symmetrical manner around the longitudinal rod axis.

5. Rod-like structure according to one of Claims 1 to 3, **characterized in that** the sliding-surfaces (7, 7') of the connecting pieces (1, 2) are arranged at different distances around the longitudinal rod axis.

6. Rod-like structure according to one of Claims 1 to 5, **characterized in that** the tensioning core (3) is configured to yield by means of a spring (11).

7. Rod-like structure according to one of Claims 1 to 6, **characterized in that** the tensioning core (3) is configured to yield on account of its own elasticity.

## Revendications

1. Structure en forme de canne comportant plusieurs segments tubulaires agencés dans un axe longitudinal de la canne et susceptibles d'être contraints par une âme de contrainte centrale (3) pour former une canne solide en forme pendant le fonctionnement, comportant des éléments de liaison (1, 2) pour relier des segments dans l'état contraint et comportant un élément de protection anti-surcharge par lequel la canne cède en se pliant lorsque des couples de flexion élevés agissent sur la canne, **caractérisée en ce que** les éléments de liaison (1, 2) présentent des surfaces de glissement (7, 7') qui, lors de la charge par un couple transversalement à la canne et à l'encontre d'une précontrainte élastique de l'âme de contrainte (3), provoquent un déplacement axial et un mouvement de rotation entre les segments autour d'un centre de rotation momentané (4) situé à distance de l'âme de contrainte (3), les surfaces de glissement (7, 7') étant recourbées de telle sorte que sur des surfaces de glissement (7, 7') opposées situées sur les éléments de liaison (1, 2) présentent des rayons respectifs autour du même centre de rotation momentané (4).

2. Structure en forme de canne selon la revendication 1, **caractérisée en ce qu'**en vue du mouvement de glissement, le centre de rotation momentané (4) est agencé à l'extérieur de la géométrie de la canne.

3. Structure en forme de canne selon la revendication 1 ou 2, **caractérisée en ce que** les surfaces de glissement (7, 7') des éléments de liaison (1, 2), qui déterminent le centre de rotation momentané (4), présentent des portions recourbées concaves et convexes, les surfaces concaves de l'un des éléments de liaison (1) correspondant aux surfaces convexes correspondantes de l'autre élément de liaison (2) et glissant sur celles-ci.

4. Structure en forme de canne selon l'une des revendications 1 à 3, **caractérisée en ce que** les surfaces de glissement (7, 7') des éléments de liaison (1, 2) sont agencées à symétrie de révolution autour de l'axe longitudinal de la canne.

5. Structure en forme de canne selon l'une des revendications 1 à 3, **caractérisé en ce que** les surfaces de glissement (7, 7') des éléments de liaison (1, 2) sont agencées de façon non équidistante autour de l'axe longitudinal de la canne.

6. Structure en forme de canne selon l'une des revendications 1 à 5, **caractérisée en ce que** l'âme de contrainte (3) est réalisée de manière à pouvoir céder au moyen d'un ressort (11).

7. Structure en forme de canne selon l'une des revendications 1 à 6, **caractérisée en ce que** l'âme de contrainte (3) est réalisée de manière à pouvoir céder de par sa propre élasticité.
